# EUROPÄISCHE PATENTSCHRIFT

(11) **EP 3 101 194 B1**
(45) Veröffentlichungstag und Bekanntmachung des Hinweises auf die Patenterteilung: **20.09.2017**
(21) Anmeldenummer: 15170502.7
(22) Anmeldetag: 03.06.2015
(51) Int. Cl.: E04D 1/30, E04D 13/147

(54) **DACHENTLÜFTER**
ROOF VENT
AÉRATEUR DE TOITURE

(43) Veröffentlichungstag der Anmeldung: 07.12.2016
(73) Patentinhaber: Monier Roofing Components GmbH, 61440 Oberursel (DE)
(72) Erfinder: Grupp, Rene, 61476 Kronberg (DE); Kreutz, Friedhelm, 55116 Mainz (DE); Herz, Stefan, 61476 Kronberg (DE)
(74) Vertreter: Grundmann, Dirk

(56) Entgegenhaltungen:
- EP-A1- 0 992 638
- WO-A2-2007/069051
- DE-C1- 19 921 069
- DE-U1- 9 421 734
- DE-U1- 29 512 647
- GB-A- 2 172 312

## Beschreibung

### Gebiet der Technik

Die Erfindung betrifft einen Dachentlüfter mit einer eine Durchtrittsöffnung mit Dom aufweisenden Dacheindeckungsplatte und einer den Dom überfangenden, in verschiedenen Neigungsstellungen zur Dacheindeckungsplatte durch In-Eingriff-Bringen von zumindest eines Rastzahnes in eine Rastverzahnung fixierbaren, ein Oberrohr tragenden Haube. Die Haube ist derart gegenüber dem Dom um eine Schwenkachse verschwenkbar, dass das Oberrohr nach dem Einsetzen der Dacheindeckungsplatte in die Dachhaut in eine lotrechte Lage schwenkbar und in dieser lotrechten Lage fixierbar ist.

### Stand der Technik

Einen gattungsgemäßen Dachentlüfter beschreibt die DE 199 21 069 C1. Eine in eine Dachhaut einbringbare Dacheindeckungsplatte besitzt eine von einem Dom umgebende Durchtrittsöffnung, durch die eine Dunstabzugsöffnung von der Dachinnenseite zur Dachaußenseite hindurch geht. Der Dom wird von einer Haube überfangen, mit der ein Oberrohr festverbunden ist. Die Haube kann gegenüber dem Dom um eine Gelenkachse verschwenkt werden. An der Haube sitzt ein Rastzahn, der in eine sägezahnartige Rastverzahnung des Doms eingreifen kann. Der Zahneingriff kann nur durch eine Entfernung der Haube vom Dom aufgehoben werden, so dass eine Neigungsverstellung zwar im montierten Zustand möglich ist, diese aber nicht korrigierbar ist.

Die DE 195 07 383 A1 beschreibt einen Dachentlüfter mit einem eine Durchtrittsöffnung einer Dacheindeckungsplatte durchgreifenden Dunstrohr, welches um eine Gelenkachse neigungsverstellbar ist. Am Dunstrohr ist eine Haube befestigt, die einen Dom der Dacheindeckungsplatte übergreift.

Die GB 2172 312 A beschreibt einen Dachlüfter, bei dem eine Haube, die ein Oberrohr trägt gegenüber einem Dom einer Dacheindeckungsplatte verschwenkbar ist. Ein Rastschieber, der unterhalb der Dacheindeckungsplatte sitzt, kann in eine bogenförmige, sich mit der Haube verschwenkenden Rastverzahnung eingreifen, um die Winkelstellung des Oberrohrs gegenüber der Dacheindeckungsplatte zu fixieren. Dachlüfter mit einem Oberrohr, das verschwenkbar an einer Dacheindeckungsplatte sitzt, wobei die Schwenkstellungen rastgesichert sind, sind darüber hinaus bekannt aus den DE 199 21 069 C1 und WO 2007/069051 A1.

### Zusammenfassung der Erfindung

Der Erfindung liegt die Aufgabe zugrunde, einen Dachentlüfter der gattungsgemäßen Art montagetechnisch zu verbessern.

Gelöst wird die Aufgabe durch die in den Ansprüchen angegebene Erfindung.

Zunächst und im Wesentlichen wird vorgeschlagen, dass das Oberrohr gegenüber der Haube lageveränderbar ist. In einer ersten Montagestellung des Oberrohres befindet sich der mindestens eine Rastzapfen außer Eingriff der Rastverzahnung. Wird das Oberrohr in eine zweite Montagestellung gebracht, greift der mindestens eine Rastzahn in die Rastverzahnung ein. Die erste Montagestellung entspricht somit einer Neigungslageneinstellstellung und die zweite Montagestellung einer Neigungslagenfixierstellung. Das Oberrohr ist somit ein Rastmittelträger der gegenüber der Haube verlagerbar ist. Bevorzugt steckt das Oberrohr axial verschieblich in einem mit der Haube verbundenen Rohrstutzen. Der Rohrstutzen und die Haube können ein um eine Schwenkachse gegenüber der Dacheindeckungsplatte verschwenkbares Haubenteil bilden. Das Oberrohr kann gegenüber diesem Haubenteil ein gesondertes Bauteil sein, welches insbesondere materialeinheitlich mit einem Dunstrohr verbunden ist und einen Aufsatz ausbildet. Der Rastzahn und die Rastverzahnung befinden sich in der ersten Montagestellung außerhalb ihres Rasteingriffs. Es handelt sich bevorzugt um selbstverrastende Rastmittel, die bei der Verlagerung von der ersten Montagestellung in die zweite Montagestellung in eine Raststellung eintreten. In der ersten Montagestellung kann zumindest ein Rastelement bspw. auf einer Stufe oder Schulter aufliegen, um den Rastmittelträger in der ersten Montagestellung zu halten. Es kann ein Rastzapfen vorgesehen sein, der in der ersten Montagestellung auf einem Rand des Rohrstutzens aufliegt. Durch einen axialen Druck auf das Oberrohr bzw. den Rastmittelträger überläuft der Rastzapfen den Rand des Rohrstutzens und tritt in die Rastöffnung ein. Einhergehend damit verlagert sich der mindestens eine Rastzahn von einer außer Zahneingriffsstellung in Richtung auf die Rastverzahnung, um in der Endphase der Verlagerung in die Rastverzahnung einzutreten. Das Haubenteil ist bevorzugt mit Gelenkelementen schwenkbar an der Dacheindeckungsplatte befestigt. Hierzu kann ein Arm, bevorzugt können zwei Arme jeweils an ihrem freien Ende eine Gelenköffnung aufweisen, durch die Gelenkzapfen hineinragen. Der Gelenkzapfen aber auch die Rastverzahnung kann von einem Einsatzstück ausgebildet werden. Bei dem Einsatzstück handelt es sich gewissermaßen um einen Adapter. Das Einsatzstück kann ein Unterrohr aufweisen, welches durch die Durchtrittsöffnung der Dacheindeckungsplatte hindurchragt. Das Einsatzstück kann einen Kragen aufweisen, der den Rand des Domes übergreift. Ein nach außen ragender Abschnitt des Kragens kann die Rastverzahnung ausbilden. Das Einsatzstück kann einen Rastvorsprung aufweisen, mit dem es in seiner eingesetzten Stellung eine Rastnische der Dacheindeckungsplatte untergreift, so dass das Einsatzstück fest, aber ggf. auch wieder lösbar mit der Dacheindeckungsplatte verbunden ist. Aus der Innenseite des Einsatzstückes ragt ein Gelenkvorsprung, der in das Gelenkauge des Armes eingreift. Der Gelenkvorsprung kann sich auf der Rückseite des Rastvorsprungs befinden. In der Innenwandung des Rohrstutzens können sich in Axialrichtung erstreckende Führungsnuten befinden. Die Führungsnuten können jeweils in fensterförmige Aussparungen des Armes übergehen. Bei der Montage des Aufsatzes greifen radial und axial vorstehende Fortsätze des Oberrohrs in die Führungsnuten ein. An den freien Enden der Fortsätze befinden sich bevorzugt die ein oder mehreren Rastzähne. In axialer Verlängerung zu den Fortsätzen kann das Oberrohr Rastzungen ausbilden, die an ihren freien Enden die radial einwärts verlagerbaren Rastzapfen ausbilden. Die Rastzapfen liegen bezogen auf die Mittellinie des Oberrohres in Gegenüberlage. Die Rastzungen sind bevorzugt durch einen Freischnitt aus der Wandung des Oberrohres ausgeschnitten. Die oberseitige Öffnung des Dunstrohres wird von einer Wetterkappe überfangen. Diese kann lösbar mit dem Aufsatz verbunden sein. Sie kann aber auch materialeinheitlicher Bestandteil des Aufsatzes sein. Der Aufsatz und das Haubenteil bilden zusammen den schwenkbeweglichen Abschnitt des Dachentlüfters. Die Dacheindeckungsplatte und das Einsatzstück bilden den ortsfest dem Dach zugeordneten anderen Bestandteil des Dachentlüfters. Durch eine axiale Verlagerung zweiter Elemente des schwenkbaren Bestandteiles des Dachentlüfters können die Zähne einer Rastverzahnung von einer Außer-Eingriffsstellung in eine Zahneingriffsstellung gebracht werden, wobei in der Außer-Eingriffsstellung die Neigungslage des schwenkbaren Bestandteiles einstellbar ist und der Zahneingriffsstellung die Schwenkbarkeit des schwenkbaren Bestandteiles blockiert ist. Es ist vorgesehen, dass die beiden Elemente des schwenkbaren Bestandteiles durch die Überwindung einer Halterast von der ersten Montagestellung in die zweite Montagestellung bringbar sind und dass willensbetont eine Druckknopfbetätigung erforderlich ist, um die Elemente des schwenkbaren Bestandteiles von der zweiten Montagestellung in die erste Montagestellung zurückzuverlagern, wobei insbesondere von außen her Rastzapfen aus Rastöffnungen durch eine Radialeinwärtsverlagerung gebracht werden müssten. Bevorzugt sind zwei sich diagonal gegenüberliegende Druckknöpfe, die jeweils von Rastzapfen gebildet sind, radial einwärts zu verlagern.

### Kurze Beschreibung der Zeichnungen

Im Folgenden wird die Erfindung anhand von Ausführungsbeispielen näher erläutert. Es zeigen:
- Fig. 1: eine Seitenansicht eines Dachentlüfters bestehend aus einer Dacheindeckungsplatte 1 und einer gegenüber der Dacheindeckungsplatte 1 in Richtung des Doppelpfeiles V schwenkbar verlagerbaren Dunstrohranordnung 4, 11;
- Fig. 2: den Schnitt gemäß der Linie II-II in Fig. 1;
- Fig. 3: vergrößert den Ausschnitt III in Fig. 2, in der sich ein Rastzapfen 15 auf einer Stufe 6' abstützt und eine Verzahnung 16 außerhalb einer Rastverzahnung 20 liegt;
- Fig. 4: den Schnitt gemäß der Linie IV-IV in Fig. 2;
- Fig. 5: den Schnitt gemäß der Linie V-V in Fig. 2;
- Fig. 6: den Schnitt gemäß Fig. 2 in einer perspektivischen Darstellung;
- Fig. 7: eine Darstellung gemäß Fig. 1 in einer zweiten Montagestellung, in der durch eine Verlagerung eines oberen Elementes 11 der Dunsthaubenanordnung gegenüber einem unteren Element 4 die Schwenkbarkeit V blockiert ist;
- Fig. 8: eine Darstellung wie Fig. 3 jedoch in der zweiten Montagestellung, in der ein Rastzapfen 15 in eine Rastöffnung 7 eingreift und eine Verzahnung 16 in eine Rastverzahnung 20 eingreift;
- Fig. 9: eine Darstellung gemäß Fig. 5 jedoch in der zweiten Montagestellung und
- Fig. 10: eine Explosionsdarstellung der Elemente des Dachentlüfters.

### Beschreibung der Ausführungsformen

Eine Dacheindeckungsplatte 1 ist anstelle einer Dachpfanne in einer Dachhaut einsetzbar. Sie besitzt einerseits als Folge der Neigung des Steildaches und andererseits als Folge der geschuppten Lage der Dachpfanne eine Neigung gegenüber der Horizontalen, die im Wesentlichen aber von der Dachneigung abhängt. Eine aus einem Aufsatz 11 mit Wetterkappe 26 und Haubenteil 4 bestehende Dunstrohranordnung kann in einer ersten Montagestellung gegenüber der Dacheindeckungsplatte 1 in Richtung des Pfeiles V in Figur 1 um eine Gelenkanordnung 8, 23 neigungsverstellt werden. In dieser, in den Figuren 1 bis 6 dargestellten ersten Montagestellung ist ein aus mindestens einem Rastzahn 16 bestehende Verzahnung der Dunstrohranordnung 4,11 Außer-Zahneingriff zu einer Rastverzahnung 20 der Dacheindeckungsplattenanordnung 1, 17. Durch einen axialen Druck auf die Dunstrohranordnung 11, 4 verlagern sich zwei Elemente 12, 6 der Dunstrohranordnung 4, 11 gegeneinander, so dass die Rastzähne 16 der Dunstrohranordnung 4,11 in die Zahnlücken der Rastverzahnung 20 der Dacheindeckungsplattenanordnung 1,17 eingreifen, wie es die Figuren 7 bis 9 zeigen.

Die Dacheindeckungsplatte 1, kann aus Kunststoff bestehen. Sie besitzt einen kalottenförmigen Dom 2, der eine Randöffnung aufweist. Die Randöffnung des Domes 2 umgibt eine Durchtrittsöffnung 3 der Dacheindeckungsplatte 1.

Es ist ein Einsatzstück 17 vorgesehen. Das Einsatzstück 17 besitzt ein Unterrohr 18, welches von oben durch die Durchtrittsöffnung 3 hindurchsteckbar ist. Vom Einsatzstück 17 ragen in diametraler Gegenüberlage zwei Rastvorsprünge 21 nach radial außen, die nach dem Einstecken des Unterrohres 18 in die Durchtrittsöffnung 3 in eine Rastnische 22 der Dacheindeckungsplatte 1 eingreifen. In dieser Raststellung greift der Rand des Domes 2 in eine umlaufende Nut, die von einem Kragen 19 gebildet ist. Der Kragen 19 überfängt somit die Randöffnung des Domes 2.

Im Bereich des Rastvorsprunges 21 befindet sich eine Eindrückung, die eine Höhlung 23' ausbildet. Die Höhlung 23' wird von einem von der Wandung des Unterrohres 18 radial einwärts gerichteten Gelenkvorsprung 23 umgeben. Dieser Gelenkvorsprung 23 bildet die Gelenkachse, um die ein Haubenteil 4 schwenkbar ist.

Das Haubenteil 4 besitzt eine Haube 5, die den Kragen 19 und damit den Rand des Domes 2 überfängt. Aus der Höhlung der Haube 5 entspringen zwei parallel zueinander angeordnete Arme 9, die jeweils an ihren Enden eine Gelenköffnung 8 aufweisen. In die Gelenköffnung 8 greifen die Gelenkvorsprünge 23, so dass das Haubenteil 4 um die Gelenkachse verschwenkt werden kann, um die Neigungslage der Dunstrohranordnung einzustellen.

Die Haube 5 ist material einheitlich mit einem Rohrstutzen 6 verbunden. Der Rohrstutzen 6 besitzt eine im montierten Zustand nach oben weisenden Rand 6'. In axialer Verlängerung der Arme 9 befinden sich in der Innenwand des Rohrstutzens 6 Führungsnuten 10 zum Eintritt von Fortsätzen 13 eines Aufsatzes 11.

Die Führungsnuten 10 erstrecken sich bis in ein Fenster 27 des Ansatzes des Armes 9, so dass sich an den Unterseiten der Fortsätze 13 befindende Rastzähne 16 durch das Fenster 27 hindurch bis in die Rastverzahnung 20 greifen können.

Der Aufsatz 11 bildet ein Oberrohr 12 aus. Das Oberrohr 12 ist nicht nur ein Rastmittelträger für einen Rastzapfen 15, sondern auch ein Rastzahnträger, da der einen oder mehrere Rastzähne 16 aufweisende Fortsatz 13 materialeinheitlich mit dem Oberrohr 12 verbunden ist.

Nach oben hin schließt sich an das Oberrohr 12 ein Dunstrohr 25 an, welches einen größeren Durchmesser als das Oberrohr 12 aufweist, so dass sich zwischen Dunstrohr 25 und Oberrohr 12 eine Stufe ausbildet, unterhalb der der Rastzapfen 15 angeordnet ist. Die obere Dunstaustrittsöffnung des Dunstrohres 25 wird von einer Wetterkappe 26 derart verschlossen, dass sich ringförmige Luftaustrittskanäle ausbilden.

Die Fortsätze 13 ragen in diametraler Gegenüberlage vom unteren Rand des Oberrohrs 12 ab. Auf denselben Umfangspositionen, auf denen sich die Fortsätze 13 befinden, weist das Oberrohr 12 im Wesentlichen U-förmige Freischnitte 24 auf. Durch diese Freischnitte 24 werden Rastzungen 14 gebildet, die im Bereich der Fortsätze 13 wurzeln und im montierten Zustand nach oben ragen, wo ihr freies Ende einen radial nach außen ragenden Rastzapfen 15 trägt.

Die Funktionsweise des Dachlüfters ist die Folgende:
- Ausgehend von der in der Figur 10 dargestellten Explosionszeichnung wird zunächst das Einsatzstück 17 in die Dachdurchtrittsöffnung 3 eingesetzt, so dass es durch den Eingriff des Rastvorsprungs 21 in die Rastnische 22 fest aber durch Aufbringen einer entsprechend großen Kraft wieder lösbar mit der Dacheindeckungsplatte 1 verbunden ist.
- In das Einsatzstück 17 werden die Arme 9 des Haubenteiles 4 gesteckt, bis die Unterseite der Haube 5 auf dem Kragen 19 aufliegt. Die Enden der Arme 9 gleiten in der Endphase der Einsteckbewegung auf Schrägen der Gelenkvorsprünge 23 ab und werden dabei geringfügig radial nach innen verbogen, so dass die Enden der Arme 9 die Gelenkvorsprünge 23 überlaufen können, bis die Gelenkvorsprünge 23 in die Gelenköffnungen 8 eintreten. In dieser Betriebsstellung kann die Haube 5 um die durch die Gelenköffnungen 8 hindurchgehende Schwenkachse gegenüber dem Dom 2 verschwenkt werden.

- In einem weiteren Montageschritt wird der Aufsatz 11 auf das Haubenteil 4 aufgesetzt, wobei die Fortsätze 13 in die Einführnuten 10 eingeführt werden und das Oberrohr 12 in den Rohrstutzen 6, bis die Rastzapfen 15 auf dem Rand 6' des Rohrstutzens 6 aufliegen. Diese erste Montagestellung, die einer Neigungslageneinstellstellung entspricht, ist in den Figuren 1 bis 6 dargestellt. Die zuvor erwähnte freie Verschwenkbarkeit des Haubenteiles 4 in Richtung des Doppelpfeiles V in der Figur 1 ist in der ersten Montagestellung erhalten, da die am Ende des Fortsatzes 13 angeordneten Rastzähne 16 nicht in die Rastverzahnung 20 eingreifen.
- Ist die vorschriftsmäßige Neigungsstellung gefunden, wird auf die Wetterkappe 26 ein axialer Druck ausgeübt. Einhergehend damit kann ein radialer Druck auf die Rastzapfen 15 ausgeübt werden. Die Rastzapfen 15 oder die Randkante 6' können aber auch Schrägen aufweisen, so dass ein axialer Druck alleine ausreichend ist, um die Rastzapfen 15 derart radial einwärts zu verlagern, dass sie den Rand 6' des Rohrstutzens 6 überlaufen und eine axiale Verlagerbarkeit des Aufsatzes 11 gegenüber dem Haubenteil 4 möglich ist. Im Zuge dieser axialen Verlagerung treten die Fortsätze 13 tiefer in den Rohrstutzen 6 ein und die Rastzähne 16 nähern sich den Rastzähnen der Rastverzahnung 20 an, bis die Rastzähne 16 in die Rastverzahnung 20 eingreifen. Bei Erreichen dieser zweiten Montagestellung, die einer Fixierstellung der Neigungsverschwenkbarkeit entspricht, greifen die Rastzapfen 15 in die Rastöffnungen 7. Die Rastzapfen 15 schnäppern selbsttätig in die Rastöffnungen 7 ein.
- Stellt sich heraus, dass die Neigungslage der Dunstrohranordnung 4,11 korrigiert werden muss, so sind die Rastzähne 16 aus der Rastverzahnung 20 zu bringen. Hierzu werden die Rastzapfen 15 durch Ausüben eines radial einwärts gerichteten Drucks druckknopfartig aus ihren Rastöffnungen 7 herausverlagert. Hernach ist eine axiale Verlagerung des Aufsatzes 11 gegenüber dem Haubenteil 4 nach oben möglich, bis die in den Figuren 1 bis 6 dargestellte erste Montagestellung erreicht ist, in der sich die Rastzapfen 15 auf dem Rand 6' abstützen und die Neigungslage eingestellt werden kann.

Die vorstehenden Ausführungen dienen der Erläuterung der von den Ansprüchen insgesamt erfassten Erfindungen, die den Stand der Technik zumindest ferner durch die folgenden Merkmalskombinationen jeweils weiterbilden, nämlich:

Ein Dachentlüfter nach Anspruch 1, der dadurch gekennzeichnet ist, dass das Oberrohr 12 durch selbstverrastende Rastmittel 7,15 in der zweiten Montagestellung gehalten wird, wobei die Rastmittel 7,15 zur Verlagerung des Oberrohres 12 in die erste Montagestellung außer Rasteingriff bringbar sind.

Ein Dachentlüfter nach Anspruch 1, der dadurch gekennzeichnet ist, dass das Oberrohr 12 in der ersten Montagestellung durch die Mitwirkung mindestens eines der Rastmittel 15 gehalten ist.

Ein Dachentlüfter nach Anspruch 1, der dadurch gekennzeichnet ist, dass die Rastmittel zumindest einen an einer Rastzunge 14 sitzenden Rastzapfen 15 aufweisen, der in der zweiten Montagestellung in einer Rastöffnung 7 eingreift und der insbesondere in der ersten Raststellung auf einem Rand 6' aufliegt, der insbesondere von einem Rohrstutzen 6 ausgebildet ist.

Ein Dachentlüfter nach Anspruch 1, der dadurch gekennzeichnet ist, dass das Oberrohr 12 axial verschieblich in einem mit der Haube 5 verbundenen Rohrstutzen 6 steckt, der insbesondere einen Rand 6' aufweist, auf dem sich in der ersten Montagestellung ein Rastzapfen 15 abstützt, der in der zweiten Montagestellung in einer Rastöffnung 7 des Rohrstutzens 6 eingreift.

Ein Dachentlüfter nach Anspruch 1, der dadurch gekennzeichnet ist, dass ein die Haube 5 ausbildendes Haubenteil 4 um Gelenkelemente 8, 23 um eine Schwenkachse gegenüber der Dacheindeckungsplatte 1 verschwenkbar ist.

Ein Dachentlüfter nach Anspruch 1, der dadurch gekennzeichnet ist, dass der mindestens eine Rastzahn 16 an einem vom unteren Rand des Oberrohres 12 abragenden Fortsatz 13 angeordnet ist, welcher Fortsatz 13 in eine Führungsnut 10 der Innenseite des Rohrstutzens 6 des Haubenteiles 4 eingreift.

Ein Dachentlüfter nach Anspruch 1, der dadurch gekennzeichnet ist, dass eines der Gelenkelemente 8, 23 am freien Ende eines vom Haubenteil 4 abragenden Armes 9 angeordnet sind, welcher Arm 9 eine Aussparung 27 aufweist zum Hindurchtritt des an seinem freien Ende dem mindestens einen Rastzahn 16 aufweisenden Fortsatz 13 zum Eingriff in die von einem Kragen 19 eines Einsatzstückes 17 gebildete Rastverzahnung 20.

**Liste der Bezugszeichen**

| | | | |
|---|---|---|---|
| 1 | Dacheindeckungsplatte | 26 | Wetterkappe |
| 2 | Dom | 27 | Aussparung (Öffnung, Fenster) |
| 3 | Durchtrittsöffnung | | |
| 4 | Haubenteil | | |
| 5 | Haube | | |
| 6 | Rohrstutzen | | |
| 6' | Rand | | |
| 7 | Rastöffnung | | |
| 8 | Gelenköffnung | | |
| 9 | Arm | | |
| 10 | Führungsnut | | |
| 11 | Aufsatz | | |
| 12 | Oberrohr | | |
| 13 | Fortsatz | | |
| 14 | Rastzunge | | |
| 15 | Rastzapfen | | |
| 16 | Rastzahn | | |
| 17 | Einsatzstück | | |
| 18 | Unterrohr | | |
| 19 | Kragen | | |
| 20 | Rastverzahnung | | |
| 21 | Rastvorsprung | | |
| 22 | Rastnische | | |
| 23 | Gelenkvorsprung | | |
| 23' | Höhlung | | |
| 24 | Freischnitt | | |
| 25 | Dunstrohr | | |

## Patentansprüche

1. Dachentlüfter mit einer eine Durchtrittsöffnung (3) mit Dom (2) aufweisenden Dacheindeckungsplatte (1) und einer den Dom (2) überfangenden, in verschiedenen Neigungsstellungen zur Dacheindeckungsplatte (1) durch In-Eingriff-Bringen von zumindest einem Rastzahn (16) in eine Rastverzahnung (20) fixierbaren, ein Oberrohr (12) tragenden Haube (5), **dadurch gekennzeichnet, dass** das rastmitteltragende Oberrohr (12) durch eine Lageveränderung gegenüber der Haube (5) von einer ersten Montagestellung, in der sich der mindestens eine Rastzahn (16) außer Eingriff der Rastverzahnung (20) befindet, in eine zweite Montagestellung bringbar ist, in der sich der mindestens eine Rastzahn (16) im Eingriff der Rastverzahnung (20) befindet.

2. Dachentlüfter nach Anspruch 1, **dadurch gekennzeichnet, dass** das Oberrohr (12) durch selbstverrastende Rastmittel (7,15) in der zweiten Montagestellung gehalten wird, wobei die Rastmittel (7,15) zur Verlagerung des Oberrohres (12) in die erste Montagestellung außer Rasteingriff bringbar sind.

3. Dachentlüfter nach einem der vorhergehenden Ansprüche, **dadurch gekennzeichnet, dass** das Oberrohr (12) in der ersten Montagestellung durch die Mitwirkung mindestens eines der Rastmittel (15) gehalten ist.

4. Dachentlüfter nach einem der vorhergehenden Ansprüche, **dadurch gekennzeichnet, dass** die Rastmittel zumindest einen an einer Rastzunge (14) sitzenden Rastzapfen (15) aufweisen, der in der zweiten Montagestellung in einer Rastöffnung (7) eingreift und der insbesondere in der ersten Raststellung auf einem Rand (6') aufliegt, der insbesondere von einem Rohrstutzen (6) ausgebildet ist.

5. Dachentlüfter nach einem der vorhergehenden Ansprüche, **dadurch gekennzeichnet, dass** das Oberrohr (12) axial verschieblich in einem mit der Haube (5) verbundenen Rohrstutzen (6) steckt, der insbesondere einen Rand (6') aufweist, auf dem sich in der ersten Montagestellung ein Rastzapfen (15) abstützt, der in der zweiten Montagestellung in einer Rastöffnung (7) des Rohrstutzens (6) eingreift.

6. Dachentlüfter nach einem der vorhergehenden Ansprüche, **dadurch gekennzeichnet, dass** ein die Haube (5) ausbildendes Haubenteil (4) um Gelenkelemente (8, 23) um eine Schwenkachse gegenüber der Dacheindeckungsplatte (1) verschwenkbar ist.

7. Dachentlüfter nach Anspruch 5 oder 6 in Kombination mit Anspruch 5, **dadurch gekennzeichnet, dass** der mindestens eine Rastzahn (16) an einem vom unteren Rand des Oberrohres (12) abragenden Fortsatz (13) angeordnet ist, welcher Fortsatz (13) in eine Führungsnut (10) der Innenseite des Rohrstutzens (6) des Haubenteiles (4) eingreift.

8. Dachentlüfter nach Anspruch 6 oder 7 in Kombination mit Anspruch 6, **dadurch gekennzeichnet, dass** eines der Gelenkelemente (8, 23) am freien Ende eines vom Haubenteil (4) abragenden Armes (9) angeordnet ist, welcher Arm (9) eine Aussparung (27) aufweist zum Hindurchtritt des an seinem freien Ende dem mindestens einen Rastzahn (16) aufweisenden Fortsatz (13) zum Eingriff in die von einem Kragen (19) eines Einsatzstückes (17) gebildete Rastverzahnung (20).

## Claims

1. Roof vent comprising a roof-covering panel (1), which comprises a passage opening (3) having a dome (2), and a hood (5) which reaches over the dome (2), can be fixed in various inclined positions relative to the roof-covering panel (1) by bringing at least one latching tooth (16) into engagement with latching toothing (20), and bears an upper pipe (12), **characterised in that**, by means of a change of position relative to the hood (5), the upper pipe (12) that bears the latching means can be brought from a first assembly position, in which the at least one latching tooth (16) is out of engagement with the latching toothing (20), into a second assembly position, in which the at least one latching tooth (16) is in engagement with the latching toothing (20).

2. Roof vent according to claim 1, **characterised in that** the upper pipe (12) is held in the second assembly position by means of self-latching latching means (7, 15), the latching means (7, 15) being able to be brought out of latching engagement and into the first assembly position in order to reposition the upper pipe (12).

3. Roof vent according to either of the preceding claims, **characterised in that** the upper pipe (12) is held in the first assembly position by means of the interaction of at least one of the latching means (15).

4. Roof vent according to any of the preceding claims, **characterised in that** the latching means comprise at least one latching pin (15) resting on a latching tongue (14), which latching pin engages in a latching opening (7) in the second assembly position and which, in particular in the first latching position, rests on an edge (6') which is formed in particular by a pipe socket (6).

5. Roof vent according to any of the preceding claims, **characterised in that** the upper pipe (12) projects in an axially movable manner into a pipe socket (6) connected to the hood (5), which pipe socket in particular comprises an edge (6') on which a latching pin (15) is supported in the first assembly position, which latching pin engages in a latching opening (7) of the pipe socket (6) in the second assembly position.

6. Roof vent according to any of the preceding claims, **characterised in that** a hood part (4) forming the hood (5) can pivot relative to the roof-covering panel (1) about hinge elements (8, 23) about a pivot axis.

7. Roof vent according to either claim 5 or claim 6 in combination with claim 5, **characterised in that** the at least one latching tooth (16) is arranged on a projection (13) that projects downwards from the lower edge of the upper pipe (12), which projection (13) engages in a guide groove (10) on the inner side of the pipe socket (6) of the hood part (4).

8. Roof vent according to either claim 6 or claim 7 in combination with claim 6, **characterised in that** one of the hinge elements (8, 23) is arranged on the free end of an arm (9) that projects downwards from the hood part (4), which arm (9) comprises a recess (27) such that the projection (13) comprising the at least one latching tooth (16) on the free end thereof can pass through in order to engage in the latching toothing (20) formed by a collar (19) of an insertion piece (17).

## Revendications

1. Aérateur de toit, comprenant une plaque de couverture de toit (1) présentant une ouverture de passage (3) avec dôme (2) et un capot (5) recouvrant le dôme (2) lequel capot est susceptible d'être fixé dans différentes positions d'inclinaison par rapport à la plaque de couverture de toit (1) par engagement d'au moins une dent (16) dans une denture (20) et supporte un tube supérieur (12), **caractérisé en ce que** le tube supérieur (12) supportant le moyen d'engagement est susceptible d'être amené depuis une première position de montage dans laquelle l'au moins une dent (16) se trouve hors engagement avec la denture (20), dans une deuxième position de montage dans laquelle l'au moins une dent (16) est en engagement dans la denture (20).

2. Aérateur de toit selon la revendication 1, **caractérisé en ce que** le tube supérieur (12) est maintenue dans la deuxième position de montage par des moyens d'emboitement automatique (7, 15), dans lequel les moyens d'emboitement (7, 15) sont susceptibles d'être désengagés pour déplacer le tube supérieur (12) dans la première position de montage.

3. Aérateur de toit selon l'une des revendications précédentes, **caractérisé en ce que** le tube supérieur (12) est maintenu dans la première position de montage avec la participation d'au moins l'un des moyens d'emboitement (15).

4. Aérateur de toit selon l'une des revendications précédentes, **caractérisé en ce que** les moyens d'emboitement comprennent un tenon d'emboitement (15) agencé sur une languette d'emboitement (14) lequel engage une ouverture d'emboitement (7) dans la deuxième position de montage et vient en appui contre un bord (6') dans la première position de montage lequel bord (6') est formé en particulier par une tubulure (6).

5. Aérateur de toit selon l'une des revendications précédentes, **caractérisé en ce que** le tube supérieur (12) est fiché avec possibilité de coulissement axial dans une tubulure (6) liée au capot (5), laquelle tubulure (6) présente en particulier un bord (6') sur lequel vient s'appuyer un tenon d'emboitement (15) dans la première position de montage, lequel tenon d'emboitement (15) est engagé dans une ouverture d'emboitement (7) de la tubulure (6) dans la deuxième position de montage.

6. Aérateur de toit selon l'une des revendications précédentes, **caractérisé en ce qu'**une partie de capot (4) formant le capot (5) est susceptible de pivoter autour d'éléments d'articulation autour d'un axe de pivotement par rapport à la plaque de couverture de toit (1).

7. Aérateur de toit selon la revendication 5 ou 6 en combinaison avec la revendication 5, **caractérisé en ce que** l'au moins une dent (16) est agencée sur un prolongement (13) faisant saillie depuis le bord inférieur du tube supérieur (12), lequel prolongement (13) engage une rainure de guidage (10) du côté intérieur de la tubulure (6) de la partie de capot (4).

8. Aérateur de toit selon la revendication 6 ou 7 en combinaison avec la revendication 6, **caractérisé en ce que** l'un des éléments d'articulation (8, 23) est agencé à l'extrémité libre d'un bras (8) faisant saillie depuis la partie de capot (4), lequel bras (9) présente un évidement (27) pour le passage du prolongement (13) présentant à son extrémité libre l'au moins une dent (16) pour engagement dans la denture (20) formée par le col (19) d'un insert (17).
